# EUROPÄISCHE PATENTSCHRIFT

(11) **EP 0 378 074 B1**
(45) Veröffentlichungstag und Bekanntmachung des Hinweises auf die Patenterteilung: **16.06.1993**
(21) Anmeldenummer: 90100034.9
(22) Anmeldetag: 02.01.1990
(51) Int. Cl.: A41D 19/00

(54) **Fingerloser Handschuh**
Glove without fingers
Gant sans doigts

(30) Priorität: 04.01.1989 DE 3900135
(43) Veröffentlichungstag der Anmeldung: 18.07.1990
(73) Patentinhaber: EDI GANSSMÜLLER GMBH, D-94474 Kemnath (DE)
(72) Erfinder: Hsuih, Chi Hun Fairdon Ind. Ltd., Strand West Hongkong (HK)
(74) Vertreter: LOUIS, PÖHLAU, LOHRENTZ & SEGETH

(56) Entgegenhaltungen:
- GB-A- 830 038
- US-A- 1 601 143
- US-A- 2 779 178
- US-A- 3 063 057
- US-A- 3 564 613
- US-A- 4 183 100

## Beschreibung

Die Erfindung betrifft einen fingerlosen Handschuh aus einem elastisch nachgiebigen Schlauchmaterial, das ein Handrückenteil und ein Innenteil aufweist, die entlang zweier einander gegenüberliegender Längskanten zusammengelegt sind, und das zwei voneinander entfernte Öffnungsseiten aufweist, wobei an einer der Öffnungsseiten zur Ausbildung von Fingeröffnungen vorgesehene, voneinander beabstandete kurze Nähte zur partiellen Verbindung des Handrückenteils mit dem Innenteil vorgesehen sind, und an einer der Längsseite eine Öffnung zum Durchstecken des Daumens vorhanden ist.

Ein derartiger fingerloser Handschuh ist aus der US-PS 47 48 693 bekannt. Bei diesem bekannten fingerlosen Handschuh sind an der die Fingeröffnungen aufweisenden Öffnungsseite des elastisch nachgiebigen Schlauchmaterials voneinander beabstandet drei kurze Nähte vorgesehen, so dass die Fingeröffnungen für den Zeigefinger, den Mittelfinger, den Ringfinger und für den kleinen Finger ausgebildet sind. Die Herstellung dieser drei Nähte bedingt einen gewissen Herstellungsaufwand. Ein weiterer Mangel dieses bekannten fingerlosen Handschuhes wird darin gesehen, dass die die Fingeröffnungen festlegenden kurzen Nähte in Richtung der Öffnungsseite verlaufen, so dass sich zwischen den benachbarten Fingeröffnungen ein relativ grosser unnötiger Abstand ergibt, wodurch der Tragekomfort dieses fingerlosen Handschuhs beeinträchtigt ist. Ausserdem ist dieser fingerlose Handschuh mit rohrförmigen Fingerteilen ausgebildet, welche wenigstens das jeweils erste von der Fingerspitze entfernte Fingerglied bedecken. Durch diese rohrförmigen Fingerteile ergibt sich ein Materialaufwand und insbes. ein erheblicher Arbeitsaufwand zur Herstellung dieser rohrförmigen Fingerteile und zur Verbindung der Fingerteile mit dem Schlauchmaterial des Handschuhs.

Aus der US-A-4 183 100 ist ein fingerloser Handschuh nach dem Oberbegriff des Anspruchs 1 bekannt.

Der Erfindung liegt die Aufgabe zugrunde, einen fingerlosen Handschuh der eingangs genannten Art zu schaffen, der sehr einfach und preisgünstig herstellbar ist.

Diese Aufgabe wird erfindungsgemäss dadurch gelöst, dass an der einen Öffnungsseite zur Ausbildung der Fingeröffnungen für den Zeige-, den Mittel- und den Ringfinger zwei voneinander und von den beiden Längsseiten beabstandete kurze Nähte ausgebildet sind, dass die Daumenöffnung als von der einen Längsseite ausgehender schlitzförmiger Einschnitt und die Fingeröffnung für den kleinen Finger als von der zweiten Längsseite ausgehender schlitzförmiger Einschnitt ausgebildet sind. Dadurch, dass nur zwei voneinander und von den beiden Längsseiten beabstandete kurze Nähte vorgesehen sind, wird der Nähaufwand für die die Fingeröffnungen festlegenden Nähte im Vergleich zu dem oben beschriebenen bekannten fingerlosen Handschuh um 33 % reduziert. Da die Herstellung der beiden schlitzförmigen Einschnitte für die Daumenöffnung und für die Fingeröffnung zum Durchstecken des kleinen Fingers sehr einfach realisierbar sind, ergibt sich erfindungsgemäss ein fingerloser Handschuh, der vergleichsweise einfach innerhalb kurzer Taktzeiten preisgünstig herstellbar ist. Ein solcher fingerloser Handschuh kann infolge seiner einfachen Ausbildung auch von ungelernten Arbeitskräften problemlos hergestellt werden.

Die beiden an der einen Öffnungsseite ausgebildeten kurzen Nähte sind vorzugsweise Stopfnähte, die zu den beiden Längsseiten mindestens annähernd parallel verlaufen. Dadurch ist der Abstand zwischen benachbarten Fingeröffnungen sehr klein, so dass Druckstellen zwischen benachbarten Fingern beim Tragen des fingerlosen Handschuhs auf einfache Weise vermieden werden.

Die beiden an der einen Öffnungsseite ausgebildeten kurzen Nähte sind voneinander und von den beiden Längsseiten vorzugsweise annähernd gleich weit entfernt. Dadurch ergibt sich eine Symmetrie des Schlauchmaterials bezüglich seiner beiden Längsseiten, so dass es möglich ist, die Daumenöffnung an einer beliebigen der beiden Längsseiten vorzusehen und entsprechend die Fingeröffnung für den kleinen Finger an der gegenüberliegenden zweiten Längsseite des Schlauchmaterials.

Um den Tragekomfort des erfindungsgemässen fingerlosen Handschuhs weiter zu verbessern, hat es sich als zweckmässig erwiesen, wenn der schlitzförmige Einschnitt der Daumenöffnung und der schlitzförmige Einschnitt der Fingeröffnung für den kleinen Finger unter einem Winkel geneigt zu der mit den kurzen Nähten versehenen Öffnungsseite und aufeinanderzu orientiert sind.

Das Schlauchmaterial besteht vorzugsweise aus einer elastisch nachgiebigen weiterreissfesten Rundstrickware. Durch die Auswahl eines solchen Materials wird ein Weiterreissen der schlitzförmigen Einschnitte für die Daumenöffnung und für die Fingeröffnung des kleinen Fingers verhindert, ohne dass es erforderlich wäre, diese schlitzförmigen Einschnitte einzusäumen.

Weitere Einzelheiten, Merkmale und Vorteil ergeben sich aus der nachfolgenden Beschreibung eines in der Zeichnung dargestellten Ausführungsbeispieles des erfindungsgemässen fingerlosen Handschuhs. Es zeigt:
- Fig. 1: einen fingerlosen Handschuh in einer Draufsicht,
- Fig. 2: eine linke Hand mit einem fingerlosen Handschuh gem. Fig.1 in Blickrichtung auf die Handinnenfläche, und
- Fig. 3: die linke Hand mit dem fingerlosen Handschuh gem. Fig. 1 in Blickrichtung auf den Handrücken.

Fig. 1 zeigt einen fingerlosen Handschuh 10 aus einem elastisch nachgiebigen Schlauchmaterial 12, das ein Handrückenteil 14 und ein Innenteil 16 aufweist. Das Handrückenteil 14 und das Innenteil 16 sind entlang zweier einander gegenüberliegender Längskanten 18 und 20 zusammengelegt. Die Längskanten 18 und 20 verlaufen zueinander mindestens annähernd parallel. Das Schlauchmaterial 12 weist zwei voneinander entfernte Öffnungsseiten 22 und 24 auf, die zu den Längskanten 18 und 20 mindestens annähernd senkrecht orientiert sind. Die Öffnungsseite 22 ist mit zwei voneinander beabstandeten kurzen Nähten 26 und 28 versehen. Durch die Längskante 20 und die kurze Naht 26 wird die Fingeröffnung 30 für den Ringfinger festgelegt. Zwischen den beiden kurzen Nähten 26 und 28 wird die Fingeröffnung 32 für den Mittelfinger und durch die kurze Naht 28 und die Längskante 18 wird die Fingeröffnung 34 für den Zeigefinger festgelegt. Die beiden kurzen Nähte 26 und 28 sind zu den Längskanten 18 und 20 mindestens annähernd parallel ausgerichtet, sie weisen voneinander und von den Längskanten 18 und 20 mindestens annähernd gleiche Abstände auf. Die Längskante 18 ist mit einem schlitzförmigen Einschnitt 36 und die Längskante 20 ist mit einem schlitzförmigen Einschnitt 38 versehen. Die schlitzförmigen Einschnitte 36 und 38 sind in Bezug auf die zugehörige Längskante 18 bzw. 20 unter einem Winkel geneigt ausgerichtet, der kleiner ist als 90 Winkelgrad, wobei die beiden schlitzförmigen Einschnitte 36 und 38 zur Öffnungsseite 22 hin ausgerichtet und aufeinanderzu orientiert sind. Der schlitzförmige Einschnitt 36 ist für die Daumenöffnung vorgesehen. Er weist von der Öffnungsseite 22 deshalb einen grösseren Abstand auf als der schlitzförmige Einschnitt 38, der zum Durchstecken des kleinen Fingers vorgesehen ist.

Fig. 2 zeigt den fingerlosen Handschuh 10 gem. Fig. 1 an einer linken Hand 40, die in Blickrichtung auf ihre Handinnenfläche dargestellt ist. In dieser Figur ist also das Innenteil 16 des Schlauchmaterials 12 des fingerlosen Handschuhs 10 zu erkennen. Demgegenüber ist in Fig. 3 das Handrückenteil 14 des Schlauchmaterials 12 des fingerlosen Handschuhes 10 sichtbar. In den Figuren 2 und 3 sind ausserdem die Längskanten 18 und 20, die Öffnungsseiten 22 und 24 sowie die kurzen Nähte 26 und 28 zur Festlegung der Fingeröffnungen 30, 32 und 34 zu erkennen. Durch den die Daumenöffnung bildenden schlitzförmigen Einschnitt 36 ist der Daumen 42 der linken Hand 40 durchgesteckt. Durch die durch den schlitzförmigen Einschnitt 38 gebildete Fingeröffnung für den kleinen Finger ist der kleine Finger 44 durchgesteckt. Mit den Bezugsziffern 46, 48 und 50 sind in den Figuren 2 und 3 der Ringfinger, der Mittelfinger und der Zeigefinger gekennzeichnet.

## Patentansprüche

1. Fingerloser Handschuh aus einem elastisch nachgiebigen Schlauchmaterial (12), das ein Handrückenteil (14) und ein Innenteil (16) aufweist, die entlang zweier einander gegenüberliegender Längskanten (18, 20) zusammengelegt sind, und das zwei voneinander entfernte Öffnungsseiten (22, 24) aufweist, wobei an einer der Öffnungsseiten (22) zur Ausbildung von Fingeröffnungen (30, 32, 34) für den Zeigefinger (50), den Mittelfinger (48) und den Ringfinger (46) zwei voneinander und von den beiden Längsseiten (18, 20) beabstandete kurze partielle Verbindungen (26, 28) des Handrückenteils (14) mit dem Innenteil (16) vorhanden sind, und an einer der Längsseiten (18) eine Öffnung zum Durchstecken des Daumens (42) vorhanden ist,
**dadurch gekennzeichnet,**
dass die kurzen Verbindungen (26, 28) von Nähten gebildet sind und dass die Daumenöffnung als von der einen Längsseite (18) ausgehender schlitzförmiger Einschnitt (36) und die Fingeröffnung für den kleinen Finger (44) als von der zweiten Längsseite (20) ausgehender schlitzförmiger Einschnitt (38) ausgebildet sind, wobei der schlitzförmige Einschnitt (36) der Daumenöffnung und der schlitzförmige Einschnitt (38) der Fingeröffnung für den kleinen Finger (40) unter einem Winkel geneigt zu der mit den kurzen Nähten (26, 28) versehenen Öffnungsseite (22) und aufeinander zu orientiert sind.

2. Handschuh nach Anspruch 1,
**dadurch gekennzeichnet,**
dass die beiden an der einen Öffnungsseite (22) ausgebildeten kurzen Nähte (26, 28) zu den beiden Längsseiten (18, 20) mindestens annähernd parallel verlaufen.

3. Handschuh nach Anspruch 1 oder 2,
**dadurch gekennzeichnet,**
dass die beiden an der einen Öffnungsseite (22) ausgebildeten kurzen Nähte (26, 28) voneinander und von den beiden Längsseiten (18, 20) annähernd gleich weit entfernt sind.

4. Handschuh nach Anspruch 1,
**dadurch gekennzeichnet,**
dass die Daumenöffnung (36) von der mit den kurzen Nähten (26, 28) versehenen Öffnungsseite (22) des Schlauchmaterials (12) einen grösseren Abstand aufweist als die Fingeröffnung (38) für den kleinen Finger (44).

5. Handschuh nach einem der vorhergehenden Ansprüche,
**dadurch gekennzeichnet,**
dass das Schlauchmaterial (12) aus einer elastisch nachgiebigen weiterreissfesten Rundstrickware besteht.

## Claims

1. Fingerless glove made of an elastically yielding tubular material (12), which has a part (14) for the back of the hand and an inner part (16) which are placed together along two mutually opposite longitudinal edges (18, 20), and which has two opening sides (22, 24) which are remote from each other, provision being made for the purpose of forming finger holes (30, 32, 34) for the index finger (50), the middle finger (48) and the ring finger (46) for there to be on one of the opening sides (22) two short partial connections (26, 28) of the part (14) for the back of the hand to the inner part (16), the said connections being spaced apart from each other and from the two longitudinal sides (18, 20), and for there to be on one of the longitudinal sides (18) a hole for the passing-through of the thumb (42), characterised in that the short connections (26, 28) are formed by seams and in that the thumb hole is formed as a slit-shaped incision (36), starting from the one longitudinal side (18), and the finger hole for the little finger (44) is formed as a slit-shaped incision (38), starting from the second longitudinal side (20), the slit-shaped incision (36) of the thumb hole and the slit-shaped incision (38) of the finger hole for the little finger (44) being intended to be orientated such that they slope at an angle to the opening side (22) provided with the short seams (26, 28) and towards each other.

2. Glove according to Claim 1, characterised in that the two short seams (26, 28) formed on the one opening side (22) extend at least approximately parallel to the two longitudinal sides (18, 20).

3. Glove according to Claim 1 or 2, characterised in that the two short seams (26, 28) formed on the one opening side (22) are at approximately equal distances from each other and from the two longitudinal sides (18, 20).

4. Glove according to Claim 1, characterised in that the thumb hole (36) is at a greater distance from the opening side (22) of the tubular material (12) provided with the short seams (26, 28) than the finger hole (38) for the little finger (44).

5. Glove according to one of the preceding claims, characterised in that the tubular material (12) consists of an elastically yielding slit-tear resistant tubular knitted material.

## Revendications

1. Gant sans doigts réalisé à partir d'un tube souple en matériau élastique (12), comprenant une portion pour le dos de la main (14) et une portion interne (16) réunies le long de leurs deux bords longitudinaux se faisant face (18, 20) et présentant deux côtés ouverts (22, 24) écartés l'un de l'autre, dont celui (22) qui présente des orifices de doigts (30, 32, 34) pour l'index (50), le majeur (48) et l'annulaire (46), comporte de courtes liaisons (26, 28) séparées l'une de l'autre et des bords longitudinaux (18, 20), prévues pour la réunion de la portion pour le dos de la main (14) avec la portion interne (16), et dont l'un des bords longitudinaux (18) présente une ouverture pour le passage du pouce (42),
caractérisé en ce que les courtes liaisons (26, 28) sont constituées par des coutures et que l'ouverture pour le pouce est constituée par une incision (36) en forme de fente pratiquée dans un bord longitudinal (18) tandis que l'ouverture pour le petit doigt (44) est constituée par une incision (38) en forme de fente pratiquée dans l'autre bord longitudinal (20), de sorte que l'incision (36) en forme de fente de l'ouverture pour le pouce et l'incision (38) en forme de fente de l'ouverture pour le petit doigt (40) sont inclinées angulairement par rapport au côté ouvert (22) comportant les courtes coutures (26, 28) et orientées l'une vers l'autre.

2. Gant selon la revendication 1, caractérisé en ce que les deux courtes coutures (26, 28) réalisées sur l'un des côtés ouverts (22) sont pratiquées pratiquement parallèles aux deux côtés longitudinaux (18, 20).

3. Gant selon la revendication 1 ou 2, caractérisé en ce que les deux courtes coutures (26, 28) pratiquées sur le côté ouvert (22) sont situées pratiquement à la même distance l'une de l'autre et des deux côtés longitudinaux (18, 20).

4. Gant selon la revendication 1, caractérisé en ce que l'ouverture pour le pouce (36) est réalisée à une distance plus grande du côté ouvert (22) présentant les courtes soudures (26, 28) que l'ouverture (38) pour le petit doigt (44).

5. Gant selon l'une quelconque des revendications précédentes, caractérisé en ce que le matériau en tube (12) consiste en un produit tricoté en rond élastiquement souple et résistant à la distension.
